# EUROPÄISCHE PATENTSCHRIFT

(11) **EP 0 685 200 B1**
(45) Veröffentlichungstag und Bekanntmachung des Hinweises auf die Patenterteilung: **28.08.2002**
(21) Anmeldenummer: 95105219.0
(22) Anmeldetag: 06.04.1995
(51) Int. Cl.: A61B 6/00

(54) **Röntgenuntersuchungsgerät mit mehreren Brennflecken und verschiebarer Primärstrahlenblende**
X-ray diagnostic apparatus having a plurality of focal points and a movable primary collimator
Appareil de radiodiagnostic avec plusieurs foyers et un collimateur primaire déplaçable

(30) Priorität: 02.06.1994 SE 9401904
(43) Veröffentlichungstag der Anmeldung: 06.12.1995
(73) Patentinhaber: Siemens-Elema AB, 171 95 Solna 1 (SE)
(72) Erfinder: Norhager, Yngve, S-186 00 Vallentuna (SE)

(56) Entgegenhaltungen:
- EP-A- 0 074 596
- EP-A- 0 093 297
- EP-A- 0 485 742
- DE-A- 3 136 806
- DE-A- 4 323 928
- DE-A- 4 410 757
- DE-A- 4 410 760
- FR-A- 2 329 068
- US-A- 5 224 145
- SOVIET INVENTIONS ILLUSTRATED, P Sektion, Woche 7605, 10. März 1976 DERWENT PUBLICATIONS LTD., London; & SU-A-452 932 (BERGER)

## Beschreibung

Die Erfindung betrifft ein Röntgenuntersuchungsgerät mit einer Röntgenröhre umfassend einen Anodenteller mit einer zur Tellerebene geneigten Ebene und mit wahlweise einschaltbaren Brennflecken, die derart mit Abstand voneinander auf die geneigte Ebene aufbringbar sind, dass sämtliche von einer gemeinsamen fiktiven geraden Linie, die entlang der geneigten Ebene verläuft, geschnitten werden, und mit einer Primärstrahlenblende, die beim Umschalten von einem Brennfleck zum anderen durch Verschiebemittel verschoben wird.

Ein solches Röntgenuntersuchungsgerät ist in der DE-OS 3 136 806 beschrieben. Der Anodenteller in der Röntgenröhre, die um ihre eigene Achse drehbar ist, ist mit zwei unterschiedlich zur Tellerebene geneigten Brennfleckbahnen versehen. Die Röntgenröhre umfasst ausserdem zwei Kathoden, bei der jede Kathode auf jeweils eine Brennfleckbahn gerichtet ist. Mit Hilfe der Kathoden wird auf jeder Brennfleckbahn jeweils ein Brennfleck erzeugt, wobei der Brennfleck der einen Bahn z.B. grösser als der der anderen Bahn ist. Hierdurch kann der Operator diejenige Kathode bzw. denjenigen Brennfleck, die bzw. den er bei einer Untersuchung, z.B. bei einer Mammografieuntersuchung für am geeignetsten empfindet, einschalten. Da die Brennflecken mit einem bestimmten Abstand voneinander angebracht sind, muss bei einem Umschalten von dem einen zum anderen Brennfleck auch die Primärstrahlenblende verschoben werden, so dass der Röntgenstrahlenkegel gegen den Objekttisch gerichtet wird, d.h. genau das Röntgenfilmblatt, das in den bzw. unter den Objekttisch hineingeschoben ist, deckt. Beim Gegenstand der hier beschriebenen DE-OS ist die Primärstrahlenblende bzw. das Primärstrahlenblendengehäuse nur seitlich bis zu zwei Endlagen verschiebbar, wobei die Primärstrahlenblende in der einen Endlage in Bezug auf den einen Brennfleck und in der anderen Endlage in Bezug auf den anderen Brennfleck eingestellt ist. Bei diesem Röntgenuntersuchungsgerät ist nicht berücksichtigt worden, dass die erwähnten Brennflecken ausser in einem seitlichen Abstand voneinander am. Anodenteller auch in der Höhe mit Abstand voneinander, d.h. mit verschiedenen Abständen zur Primärstrahlenblende bzw. zum Objekttisch, versetzt sind. Beim Umschalten zu einem Brennfleck, der der Primärstrahlenblende am nächsten liegt, kann es daher zu einer unerwünschten Ausbreitung des Röntgenstrahlenfeldes ausserhalb des Aufnahmegebietes führen.

In dem Siemens-Prospekt "Mammomat" ist ein Mammografiegerät gezeigt. Dieses Gerät weist eine Röntgenröhre, die in Verbindung mit der DE-OS 3 136 806 beschrieben ist, auf. Das Gerät ist auch mit einem Primärstrahlenblendengehäuse versehen, das mittels Gelenkarmen in zwei Endlagen schwenkbar ist, wobei die Primärstrahlenblende in jeder Endlage an den aktuellen Fokuspunkt angepasst ist. Dadurch, dass das Primärstrahlenblendengehäuse bei einer Verschiebung von der einen zur anderen Endlage eine bogenförmige Bewegung beschreibt, wird es sowohl seitlich als auch in der Höhe verschoben. Auf diese Weise wird die Primärstrahlenblende für den Brennfleck, der dem Objekttisch am nächsten liegt, auch in der Höhe angepasst.

In der DE-A-4 410 757 ist eine Röntgenröhre mit einen Anodenteller, an dem vier Brennflecken mit Hilfe von gleich vielen Kathoden erzeugt werden können, beschrieben. Die Brennfleckbahnen des Anodentellers sind auf einer gemeinsamen zur Tellerebene geneigten Ebene aufgebracht, so dass sämtliche vier erzeugungsbare Brennflecken von einer gemeinsamen fiktiven geraden Linie, die entlang der geneigten Ebene verläuft, geschnitten werden. Eine Primärstrahlenblende, die in Verbindung mit dem im Siemens-Prospekt "Mammomat" beschriebenen Mammografiegerät verwendet wird, kann nicht in Verbindung mit demjenigen Anodenteller, der in der genannten deutschen noch nicht veröffentlichten Patentanmeldung beschrieben ist, benutzt werden, da diese Primärstrahlenblende lediglich in zwei Endlagen, die an jeweils einen Brennfleck angepasst sind, gebracht werden kann. Durch die bogenförmige Bewegung, die die Primärstrahlenblende bei einer Verschiebung von der einen zu der anderen Endlage beschreibt, gibt es zwischen den beiden Endlagen keine Lage, in der die Blende an einen weiteren erzeugungsbaren Brennfleck am Anodenteller angepasst werden kann, da sämtliche Brennflecken von einer gemeinsamen geraden Linie geschnitten werden.

Der Erfindung liegt die Aufgabe zugrunde, ein Röntgenuntersuchungsgerät der eingangs genannten Art mit einer Primärstrahlenblende zu schaffen, die auf eine sehr einfache Weise derart verschoben werden kann, dass sie schnell in eine Lage gebracht wird, die an den aktuellen Brennfleck eines Anodentellers mit einer Anzahl solcher einschaltbaren Brennflecken angepasst ist.

Diese Aufgabe ist erfindungsgemäss dadurch gelöst, dass die Primärstrahlenblende durch die Verschiebemittel parallel zu der fiktiven geraden Linie verschoben wird. Hierdurch kann die Primärstrahlenblende, unabhängig von der Anzahl der Brennflecken immer in eine für den aktuellen Brennfleck optimale Lage gebracht werden. Auf diese Weise ist sichergestellt, dass die Lage und Grösse des Aufnahmefeldes immer dieselbe ist.

In einer vorteilhaften Ausbildung der Erfindung wird vorgeschlagen, dass die Primärstrahlenblende an einer Halterung, die parallel zu der fiktiren geraden Linie angeordnet ist, angebracht ist. Somit kann auf eine sehr einfache Weise eine Verschiebung der Primärstrahlenblende entlang der geraden Linie erfolgen.

Im Hinblick auf eine vorteilhafte Ausgestaltung der Erfindung wird vorgeschlagen, dass die Verschiebung der Primärstrahlenblende mit Hilfe eines Motors, vorzugsweise eines Schrittmotors erfolgt. Dadurch wird erreicht, dass die Primärstrahlenblende bei einer Umschaltung von einem Brennfleck zu einem anderen auf eine einfache und unkomplizierte Weise in eine für den aktuellen Brennfleck optimale Lage gebracht werden kann. In einer weiteren vorteilhaften Ausbildung der Erfindung wird vorgeschlagen, dass die Primärstrahlenblende um eine Strecke verschoben wird, die dem Abstand zwischen den Brennflecken, zwischen denen die Umschaltung erfolgt, multipliziert mit einem Faktor entspricht, der derart gewählt ist, dass die Grösse der Aufnahmefläche beibehalten wird.

Die Erfindung ist nachfolgend anhand eines in der Zeichnung dargestellten Ausführungsbeispiels näher erläutert.

Die FIG zeigt, etwas vereinfacht, ausgewählte Teile eines Mammografiegerätes, nämlich eine Röntgenröhre 1, eine Primärstrahlenblende 2 und einen Objekttisch 3, wobei der Abstand zwischen der Röntgenröhre 1 und dem Objekttisch 3 nicht massstäblich dargestellt ist. Die Röntgenröhre 1 ist von einem solchen Typ, der in dieser Anmeldung bereits in der abgehandelten noch nicht veröffentlichten deutschen Schrift 4 323 928 gezeigt und beschrieben ist. Die Röntgenröhre 1 umfasst dabei einen Anodenteller 4, der um seine eigene Achse 5 drehbar ist. Der Anodenteller 4 ist mit zwei Brennfleckbahnen 6 und 7 versehen, die auf einer gemeinsamen zur Tellerebene geneigten Ebene aufgebracht sind. Mit Hilfe von Kathoden 8 bis 11, die gegen die geneigte Tellerebene gerichtet sind, können vier Fokuspunkte 12 bis 15 mit Abstand voneinander auf der Tellerebene erzeugt werden. Wie in der FIG gezeigt ist, werden sämtliche erzeugungsbaren Brennflecken von einer gemeinsamen geraden Linie 17 geschnitten. Die Röntgenröhre 1 ist mit einer Öffnung 18 und einer festen Grobblende 19 versehen, die dazu dient, das von einem der Brennflecken 12 bis 15 erzeugte Röntgenstrahlenbündel zusammenzuhalten und dieses gegen den Objekttisch 3, in dem vor einer Aufnahme ein Röntgenfilmblatt 20 angebracht ist, zu richten.

Die Röntgenprimärstrahlenblende 2, die dazu dient, die Röntgenstrahlen von der Röntgenröhre 1, d.h. von einer der Brennflecken 12, 13, 14 oder 15 abzublenden und diese fein einzustellen, besteht hier aus einer Platte 21 aus einem röntgenundurchlässigen Material mit einer annähernd quadratischen Öffnung 22. Die Platte 21 ist über eine Konsole 23 an einem Wagen 24 befestigt. Der Wagen 24 ist seinerseits über linearen Kugellagern 25 mit einer Halterung 26 verbunden und mittels dem Kugellager 25 entlang der Halterung 26 verschiebbar. Die Halterung 26, die über eine Befestigung 27 mit der Röhre 1 fest verbunden ist, ist derart abgewinkelt angebracht, dass sie mit der geraden Linie 17 parallel verläuft. An der Halterung 26 ist auch ein Schrittmotor 28, der eine Schraube 29 derart steuert, dass sie in ihre Längsrichtung verschoben wird, angebracht. Das freie Ende der Schraube 29 ist über ein langgestrecktes Teil 30 mit dem Wagen 24 verbunden. Die Primärstrahlenblende 2 ist ferner mit einer Lampe 31 und einem Spiegel 32, die vorzugsweise an der Konsole 23 bzw. an der Platte 21 befestigt sind, versehen. Die Aufgabe der Lampe 31 und des Spiegels wird später näher beschrieben.

Vor einer Röntgenuntersuchung einer Brust 37 einer Patientin wird diese am Objekttisch 3 plaziert. Danach wird die Brust 37 auf bekannte Weise mit Hilfe einer Kompressionsplatte 33 komprimiert. In diesem Ausführungsbeispiel soll dargestellt werden, dass die Kathode 8 der Röntgenröhre 1 einen Brennfleck 12 erzeugt, der seinerseits ein Röntgenstrahlenbündel, das für diese Untersuchung geeignet ist, gegen den Objekttisch 3 richtet. Mit Hilfe der Blendenöffnung 22 werden die Röntgenstrahlen derart abgegrenzt, dass sie innerhalb einer vorherbestimmten Fläche am Objekttisch 3 fallen. Das mittels der Blendenöffnung 22 abgegrenzte Strahlenfeld ist in der FIG mit geraden Linien mit den Bezugszeichen 34 und 35 markiert. Wenn der Arzt nun durch Beeinflussen der Kathode 10 stattdessen wählt, den Brennfleck 14 zu erzeugen, wird der Wagen 24 und damit die Blendenplatte 2 mit Hilfe des Motors 28, der Schraube 29 und dem Teil 30 entlang der Halterung 26 eine Strecke verschoben, die dem Abstand zwischen dem vorhin eingeschalteten Brennfleck 12 und dem Brennfleck 14, multipliziert mit einem Faktor entspricht, der derart gewählt ist, dass die Grösse der Aufnahmefläche am Objekttisch 3 beibehalten wird. Die neue Lage der Blendenplatte 21 bzw. des Wagens 24 wird mit strichpunktierten Linien gezeigt. Die Blendenöffnung 22 ist nun, indem die Halterung 26 mit der geraden Linie 17 parallel angeordnet ist, entlang der Linie 17 d.h. nach unten und seitlich verschoben, wobei die Verschiebung der Blendenplatte 21 etwas kürzer als der Abstand zwischen den Brennflecken 12 und 14 ist. Auf diese Weise wird, wie bereits beschrieben, die Aufnahmefläche am Objekttisch 3 beibehalten. Die Abgrenzungen des Strahlenfeldes nach dem Umschalten auf den Brennfleck 14 werden hier mit 34 und 36 bezeichnet.

Bei einer Umschaltung von dem Brennfleck 14 auf einen weiteren gewünschten erzeugungsbaren Brennfleck 12, 13 oder 15, wird die Blendenöffnung 22, wie beschrieben, entlang der geraden Linie 17 verschoben, wobei die Blendenöffnung 22 immer in eine Lage gebracht wird, die für den eingeschalteten Brennfleck optimal ist. Der Schrittmotor 28, der den Wagen 24 für die Blendenplatte 21 verschiebt, so dass die Blendenplatte 21 beim Einschalten der gewünschten Brennflecken diese optimalen Lagen einnehmen, wird mittels eines bekannten und daher nicht näher gezeigten oder beschriebenen Mikroprozessors mit einem für diesen Zweck vorgesehenen Steuerprogramm gesteuert.

Durch die beschriebene Verschiebung der Primärstrahlenblende 2 kann, unabhängig von der Anzahl erzeugungsbarer Brennflecken auf einem Andodenteller der in dem Ausführungsbeispiel erwähnten Art, die Blende 2 immer schnell und einfach in eine für den eingeschalteten Brennpunkt optimale Lage gebracht werden.

Die Halterung 26 für die Blendenplatte 21 kann durch ein hier nicht dargestelltes Schienensystem mit senkrecht zueinander angebrachten gekreuzten Schienen, die gegenseitig verschiebbar sind, ersetzt werden. Auch bei einem solchen Aufbau der Halterung, die vorzugsweise senkrecht zur Blendenplatte 21 angebracht ist, kann die Blendenplatte 21 dazu gebracht werden, entlang der geraden Linie 17 verschoben zu werden.

Die in der Beschreibung erwähnte Lampe 31 und der Spiegel 32, die wie bereits erwähnt, vorzugsweise an der Primärstrahlenblende befestigt sind, dienen dazu, vor einer Aufnahme das Aufnahmefeld am Objekttisch, das danach mittels Röntgenstrahlen belichtet werden soll, zu erleuchten. Durch das erleuchtete Feld ist es für den Operateur einfacher, das Röntgenobjekt 37 in eine optimale Lage am Objekttisch 3 zu plazieren. Das erleuchtete Feld ist auch eine Anzeige der Grösse und Lage des Aufnahmefeldes. Der Spiegel 32 wird danach auf bekannte Weise zur Seite geschoben, damit der Strahlengang zwischen dem Brennfleck und dem Objekt freigehalten wird.

### Bezugszeichenliste

- 1: Röntgenröhre
- 2: Primärstrahlenblende
- 3: Objekttisch
- 4: Anodenteller
- 5: Achse
- 6, 7: Brennfleckbahn
- 8, 9, 10, 11: Kathode
- 12, 13, 14, 15: Brennfleck
- 17: gerade Linie
- 18, 22: Öffnung, Blendenöffnung
- 19: Grobblende
- 20: Röntgenfilmblatt
- 21: Platte, Blendenplatte
- 23: Konsole
- 24: Wagen
- 25: Kugellager
- 26: Halterung
- 27: Befestigung
- 28: Schrittmotor
- 29: Schraube
- 30: Teil
- 31: Lampe
- 32: Spiegel
- 33: Kompressionsplatte
- 34, 35, 36: Strahlenfeldabgrenzung
- 37: Brust, Röntgenobjekt

## Patentansprüche

1. Röntgenuntersuchungsgerät mit einer Röntgenröhre umfassend einen Anodenteller mit einer zur Tellerebene geneigten Ebene und mit wahlweise einschaltbaren Brennflecken (12-15), die derart mit Abstand voneinander auf die geneigte Ebene aufbringbar sind, dass sämtliche von einer gemeinsamen fiktiven geraden Linie, die entlang der geneigten Ebene verläuft, geschnitten werden, und mit einer Primärstrahlenblende (2) die beim Umschalten von einem Brennfleck zum anderen durch Verschiebemittel (26,28) verschoben wird, **dadurch gekennzeichnet dass** die Primärstrahlenblende (2) durch die Verschiebemittel (26,28) parallel zu der fiktiven geraden Linie (17) verschoben wird.

2. Röntgenuntersuchungsgerät nach Anspruch 1, **dadurch gekennzeichnet, dass** die Primärstrahlenblende (2) an einer Halterung (26), die parallel zu der fiktiven geraden Linie (17) angeordnet ist, angebracht ist.

3. Röntgenuntersuchungsgerät nach Anspruch 1 oder 2, **dadurch gekennzeichnet, dass** die Verschiebung der Primärstrahlenblende (2) mit Hilfe eines Motors (28), vorzugsweise eines Schrittmotors erfolgt.

4. Röntgenuntersuchungsgerät nach einem der Ansprüche 1 bis 3, **dadurch gekennzeichnet, dass** die Primärstrahlenblende (2) um eine Strecke verschoben wird, die dem Abstand zwischen den Brennflecken (12 bis 15), zwischen denen die Umschaltung erfolgt, multipliziert mit einem Faktor entspricht, der derart gewählt ist, dass die Grösse der Aufnahmefläche beibehalten wird.

## Claims

1. X-ray examination unit having an X-ray tube comprising an anode disc, having a plane inclined to the disc plane, and having focal spots (12-15) which can be switched on optionally and which can be brought up at a mutual spacing onto the inclined plane in such a way that they are all cut by a common imaginary straight line which runs along the inclined plane, and having a primary beam stop (2) which is displaced with the aid of displacing means (26, 28) upon changeover from one focal spot to the other, **characterized in that** the primary beam stop (2) is displaced parallel to the imaginary straight line (17) with the aid of the displacing means (26, 28).

2. X-ray examination unit according to Claim 1, **characterized in that** the primary beam stop (2) is fitted on a holder (26) which is arranged parallel to the imaginary straight line (17).

3. X-ray examination unit according to Claim 1 or 2, **characterized in that** displacement of the primary beam stop (2) is performed with the aid of a motor (28), preferably a stepping motor.

4. X-ray examination unit according to one of Claims 1 to 3, **characterized in that** the primary beam stop (2) is displaced by a distance which corresponds to the spacing between the focal spots (12 to 15) between which the changeover is performed, multiplied by a factor which is selected in such a way that the magnitude of the receptive area is maintained.

## Revendications

1. Appareil d'examen aux rayons X ayant un tube à rayons X comprenant un disque d'électrode ayant un plan incliné par rapport au plan du disque et ayant des foyers (12 à 15) qui peuvent être branchés au choix et qui peuvent être appliqués au plan incliné à distance les uns des autres de façon à ce qu'ils soient tous coupés par une ligne droite fictive commune s'étendant le long du plan incliné, et un diaphragme (2) de faisceau primaire qui peut être déplacé par des moyens (26,28) de déplacement lors du passage d'un foyer à l'autre, **caractérisé en ce que** le diaphragme (2) de faisceau primaire est déplacé par les moyens (26, 28) de déplacement parallèlement à la ligne (17) droite fictive.

2. Appareil d'examen aux rayons X suivant la revendication 1, **caractérisé en ce que** le diaphragme (2) de rayonnement primaire est monté sur une fixation (26) qui est disposée parallèlement à la ligne droite fictive.

3. Appareil d'examen aux rayons X suivant la revendication 1 ou 2, **caractérisé en ce que** le déplacement du diaphragme (2) de rayonnement primaire s'effectue à l'aide d'un moteur (28), de préférence avec un moteur pas-à-pas.

4. Appareil d'examen aux rayons X suivant l'une des revendications 1 à 3, **caractérisé en ce que** le diaphragme (2) de rayonnement primaire est déplacé sur une étendue qui correspond à la distance comprise entre les foyers (12 à 15) entre lesquels s'effectue la commutation, multipliée par un facteur qui est choisi de façon à conserver la dimension de la surface d'enregistrement.
